# FASCICULE DE BREVET EUROPEEN

(11) **EP 3 341 550 B1**
(45) Date de publication et mention de la délivrance du brevet: **28.08.2019**
(21) Numéro de dépôt: 16757254.4
(22) Date de dépôt: 26.08.2016
(51) Int. Cl.: E06B 9/322, E06B 9/323, E06B 9/70, E06B 9/32, E06B 9/68

(54) **INSTALLATION DOMOTIQUE DE FERMETURE OU DE PROTECTION SOLAIRE ET PROCÉDÉ DE RECHARGE D'UNE BATTERIE POUR UNE TELLE INSTALLATION**
HEIMAUTOMATIONSANLAGE ZUM VERSCHLIESSEN ODER ZUM SONNENSCHUTZ UND VERFAHREN ZUM AUFLADEN EINER BATTERIE FÜR SOLCH EINE ANLAGE
HOME-AUTOMATION EQUIPMENT FOR CLOSURE OR SOLAR PROTECTION AND METHOD FOR RECHARGING A BATTERY FOR SUCH EQUIPMENT

(30) Priorité: 28.08.2015 FR 1558009
(43) Date de publication de la demande: 04.07.2018
(73) Titulaire: SOMFY ACTIVITES SA, 74300 Cluses (FR)
(72) Inventeur: MICHEL, Florent, 07000 Gourdon (FR); MENETRIER, Didier, 74970 Marignier (FR)
(74) Mandataire: Lavoix
(86) Numéro de dépôt international: PCT/EP2016/070201
(87) Numéro de publication internationale: WO 2017/036966

(56) Documents cités:
- WO-A1-2006/091303

## Description

La présente invention concerne une installation domotique de fermeture ou de protection solaire.

La présente invention concerne également un procédé de recharge d'une batterie pour une telle installation domotique de fermeture ou de protection solaire.

De manière générale, la présente invention concerne le domaine des dispositifs d'occultation comprenant un dispositif d'entraînement motorisé mettant en mouvement un écran entre au moins une première position et une deuxième position.

Un dispositif d'entraînement motorisé comprend un actionneur électromécanique d'un élément mobile de fermeture, d'occultation ou de protection solaire, tel qu'un store ou tout autre matériel équivalent, appelé par la suite écran.

On connaît déjà le document WO 2006/091303 A1 qui décrit une installation domotique de fermeture ou de protection solaire comprenant un dispositif d'occultation.

Le dispositif d'occultation comprend un caisson, un tube d'enroulement, un écran, une barre de charge, un dispositif d'entraînement motorisé et un dispositif d'alimentation en énergie électrique autonome.

Une première extrémité de l'écran est disposée au niveau du caisson. Et une deuxième extrémité de l'écran est fixée à la barre de charge.

Le dispositif d'entraînement motorisé comprend un actionneur électromécanique permettant de monter et de descendre l'écran, entre une position haute et une position basse, et plus particulièrement d'enrouler et de dérouler l'écran, entre une position enroulée et une position déroulée. L'actionneur électromécanique est relié électriquement au dispositif d'alimentation en énergie électrique autonome.

Le dispositif d'alimentation en énergie électrique autonome comprend une batterie. La batterie est disposée au niveau du caisson du dispositif d'occultation et, plus particulièrement, à l'intérieur d'un tube d'enroulement de l'écran. La batterie comprend plusieurs éléments de stockage d'énergie rechargeables.

Le dispositif d'alimentation en énergie électrique autonome comprend un premier élément de connexion électrique et un deuxième élément de connexion électrique.

Le premier élément de connexion électrique est relié électriquement à la batterie par une liaison électrique. La liaison électrique entre le premier élément de connexion électrique et la batterie est mise en oeuvre au moyen d'un câble d'alimentation électrique s'étendant le long de l'écran et, plus particulièrement, intégré dans la toile de l'écran.

Le premier élément de connexion électrique est disposé au niveau de la barre de charge du dispositif d'occultation et configuré pour être relié à une source d'alimentation électrique externe, de sorte à recharger la batterie. Le premier élément de connexion électrique est soit un connecteur électrique, soit une bobine coopérant avec une autre bobine disposée au niveau d'un seuil d'une ouverture. De cette manière, le premier élément de connexion électrique peut être relié électriquement à une prise murale d'un réseau d'alimentation électrique.

Le deuxième élément de connexion électrique est disposé au niveau du caisson du dispositif d'occultation. La liaison électrique entre le premier élément de connexion électrique et la batterie est mise en oeuvre au travers du deuxième élément de connexion électrique reliant électriquement le câble d'alimentation électrique à la batterie.

Le câble d'alimentation électrique comprend une première partie s'étendant entre le premier élément de connexion électrique et le deuxième élément de connexion électrique, ainsi qu'une deuxième partie s'étendant entre le deuxième élément de connexion électrique et la batterie.

Cependant, cette installation domotique présente l'inconvénient de relier électriquement le premier élément de connexion électrique, disposé au niveau de la barre de charge du dispositif d'occultation, à la batterie, disposée au niveau du caisson du dispositif d'occultation, au moyen d'un câble d'alimentation électrique s'étendant le long de la toile enroulable de l'écran et du deuxième élément de connexion électrique.

Ainsi, le câble d'alimentation électrique reliant électriquement le premier élément de connexion électrique à la batterie est enroulé avec l'écran autour du tube d'enroulement, lorsque l'écran est déplacé en direction de la position enroulée.

De cette manière, le deuxième élément de connexion électrique, reliant le câble d'alimentation électrique à la batterie, est soumis à des contraintes exercées lors du déroulement et lors de l'enroulement de l'écran.

Par conséquent, la liaison électrique entre le premier élément de connexion électrique et la batterie peut être endommagée au cours de l'utilisation de l'installation domotique.

L'intégration du câble d'alimentation électrique dans la toile enroulable de l'écran peut également engendrer un endommagement de celle-ci lors du déroulement et de l'enroulement de l'écran autour du tube d'enroulement.

En outre, l'intégration du câble d'alimentation électrique dans la toile enroulable de l'écran nuit à l'esthétique de l'écran.

Par ailleurs, la connexion électrique entre le câble d'alimentation électrique et la batterie est complexe à mettre en oeuvre, puisque le câble d'alimentation électrique est enroulé autour du tube d'enroulement de l'écran.

La présente invention a pour but de résoudre les inconvénients précités et de proposer une installation domotique de fermeture ou de protection solaire permettant de simplifier une liaison électrique entre un premier élément de connexion électrique disposé au niveau d'une barre de charge d'un dispositif d'occultation et une batterie disposée au niveau d'un caisson du dispositif d'occultation, afin de pouvoir recharger la batterie à partir d'une source d'alimentation électrique externe, tout en garantissant la fiabilité de cette liaison électrique et en minimisant les coûts d'obtention de l'installation domotique.

A cet égard, la présente invention vise, selon un premier aspect, une installation domotique de fermeture ou de protection solaire comprenant un dispositif d'occultation,
le dispositif d'occultation comprenant au moins :
- un écran,
- un dispositif de maintien de l'écran, une première extrémité de l'écran étant disposée au niveau du dispositif de maintien de l'écran,
- une barre de charge, une deuxième extrémité de l'écran étant fixée à la barre de charge,
- un dispositif d'entraînement motorisé, et
- un dispositif d'alimentation en énergie électrique autonome,
le dispositif d'entraînement motorisé comprenant au moins :
- un actionneur électromécanique permettant de monter et de descendre l'écran, entre une position haute et une position basse, l'actionneur électromécanique étant relié électriquement au dispositif d'alimentation en énergie électrique autonome,
le dispositif d'alimentation en énergie électrique autonome comprenant au moins :
- une batterie, la batterie étant disposée au niveau du dispositif de maintien de l'écran,
- un premier élément de connexion électrique, le premier élément de connexion électrique étant disposé au niveau de la barre de charge du dispositif d'occultation, le premier élément de connexion électrique étant configuré pour être relié à une source d'alimentation électrique externe, de sorte à recharger la batterie, et
- un deuxième élément de connexion électrique, le deuxième élément de connexion électrique étant disposé au niveau du dispositif de maintien de l'écran.

Selon l'invention, le deuxième élément de connexion électrique coopère avec le premier élément de connexion électrique uniquement lorsque l'écran est dans une position de rechargement de la batterie, la position de rechargement de la batterie correspondant soit à la position haute de l'écran soit à une position de l'écran où la barre de charge est à proximité du dispositif de maintien de l'écran, de sorte à établir une liaison électrique entre le premier élément de connexion électrique disposé au niveau de la barre de charge et la batterie disposée au niveau du dispositif de maintien de l'écran.

Ainsi, la liaison électrique entre le premier élément de connexion électrique disposé au niveau de la barre de charge du dispositif d'occultation et la batterie disposée au niveau du dispositif de maintien de l'écran est mise en oeuvre uniquement lorsque le premier élément de connexion électrique est disposé à proximité du deuxième élément de connexion électrique, de sorte à pouvoir recharger la batterie.

De cette manière, la liaison électrique entre le premier élément de connexion électrique, disposé au niveau de la barre de charge, et la batterie, disposée au niveau du dispositif de maintien de l'écran, est mise en oeuvre sans câble d'alimentation électrique reliant le premier élément de connexion électrique au deuxième élément de connexion électrique, de sorte à garantir la fiabilité de cette liaison électrique et à minimiser les coûts d'obtention de l'installation domotique.

En outre, le positionnement du premier élément de connexion électrique au niveau de la barre de charge du dispositif d'occultation permet de faciliter pour l'utilisateur la connexion électrique de la source d'alimentation électrique externe au premier élément de connexion électrique, puisque ce branchement électrique entre le premier élément de connexion électrique et la source d'alimentation électrique externe peut être mis en oeuvre lorsque l'écran du dispositif d'occultation est en position basse.

Par ailleurs, la batterie peut être rechargée sans avoir à démonter une partie de l'installation domotique et, en particulier, du dispositif de maintien de l'écran.

Dans un premier mode de réalisation, les premier et deuxième éléments de connexion électrique comprennent des éléments de contact électrique, de sorte à établir une conduction électrique entre les premier et deuxième éléments de connexion électrique, lorsque l'écran est dans la position de rechargement de la batterie.

Dans un deuxième mode de réalisation, les premier et deuxième éléments de connexion électrique comprennent des bobines, de sorte à établir un couplage électromagnétique entre les premier et deuxième éléments de connexion électrique, lorsque l'écran est dans la position de rechargement de la batterie.

Avantageusement, le premier élément de connexion électrique est monté sur la barre de charge du dispositif d'occultation par des éléments de fixation.

Préférentiellement, ces éléments de fixation sont des éléments de maintien prenant appui sur des parois de la barre de charge.

Selon une caractéristique préférée de l'invention, le premier élément de connexion électrique comprend un élément de centrage coopérant avec un élément de centrage du deuxième élément de connexion électrique, de sorte à centrer le premier élément de connexion électrique par rapport au deuxième élément de connexion électrique, dans la configuration assemblée du dispositif d'occultation et lorsque l'écran est dans la position de rechargement de la batterie.

Selon une autre caractéristique préférée de l'invention, le premier élément de connexion électrique comprend une première partie et une deuxième partie, la deuxième partie étant mobile par rapport à la première partie.

Avantageusement, les première et deuxième parties du premier élément de connexion électrique comprennent respectivement un évidement coopérant avec la barre de charge, les évidements des première et deuxième parties du premier élément de connexion électrique formant au moins en partie les éléments de fixation du premier élément de connexion électrique sur la barre de charge du dispositif d'occultation.

Préférentiellement, les première et deuxième parties du premier élément de connexion électrique sont maintenues en appui sur des parois de la barre de charge au moyen d'un élément de rappel élastique.

Selon une autre caractéristique préférée de l'invention, le premier élément de connexion électrique comprend un élément de centrage coopérant avec un élément de centrage de la barre de charge, de sorte à positionner le premier élément de connexion électrique par rapport à la barre de charge et à centrer le premier élément de connexion électrique par rapport au deuxième élément de connexion électrique, dans la configuration assemblée du dispositif d'occultation.

La présente invention vise, selon un deuxième aspect, un procédé de recharge d'une batterie pour une installation domotique de fermeture ou de protection solaire tel que mentionnée ci-dessus.

Selon l'invention, ce procédé comprend au moins les étapes suivantes :
- descente de l'écran en direction de la position basse,
- branchement d'une source d'alimentation électrique externe sur le premier élément de connexion électrique,
- montée de l'écran jusqu'à la position de rechargement de la batterie, et
- connexion électrique entre les premier et deuxième éléments de connexion électrique, de sorte à alimenter en énergie électrique la batterie à partir de la source d'alimentation électrique externe.

Ce procédé de recharge d'une batterie présente des caractéristiques et avantages analogues à ceux décrits précédemment, en relation avec l'installation domotique selon l'invention.

D'autres particularités et avantages de l'invention apparaîtront encore dans la description ci-après, faite en référence aux dessins annexés, donnés à titre d'exemples non limitatifs :
- la figure 1 est une vue schématique en coupe transversale d'une installation domotique conforme à un mode de réalisation de l'invention ;
- la figure 2 est une vue schématique en perspective de l'installation domotique illustrée à la figure 1 ;
- la figure 3 est une vue en coupe schématique axiale et partielle de l'installation domotique illustrée aux figures 1 et 2 montrant un actionneur électromécanique de cette installation ;
- la figure 4 est une vue schématique en perspective d'un dispositif d'occultation appartenant à l'installation domotique illustrée aux figures 1 à 3 et comprenant un dispositif d'alimentation en énergie électrique autonome ;
- la figure 5 est une vue schématique en perspective d'un premier élément de connexion électrique du dispositif d'alimentation en énergie électrique autonome illustré à la figure 4 ;
- la figure 6 est une vue schématique en perspective d'un deuxième élément de connexion électrique du dispositif d'alimentation en énergie électrique autonome illustré à la figure 4 ; et
- la figure 7 est une vue schématique analogue à la figure 6 et selon un autre angle, où un couvercle du deuxième élément de connexion électrique a été ôté.

On va décrire tout d'abord, en référence aux figures 1 et 2, une installation domotique conforme à l'invention et installée dans un bâtiment comportant une ouverture 1, fenêtre ou porte, équipée d'un écran 2 appartenant à un dispositif d'occultation 3, en particulier un store motorisé.

Le dispositif d'occultation 3 peut être un store, notamment en toile, enroulable, plissé ou à lames.

Le dispositif d'occultation 3 comprend un dispositif de maintien 9, 23 de l'écran 2.

On va décrire, en référence aux figures 1 et 2, un store enroulable conforme à un mode de réalisation de l'invention.

L'écran 2 du dispositif d'occultation 3 est enroulé sur un tube d'enroulement 4 entraîné par un dispositif d'entraînement motorisé 5 et mobile entre une position enroulée, en particulier haute, et une position déroulée, en particulier basse.

L'écran 2 mobile du dispositif d'occultation 3 est un écran de fermeture, d'occultation et/ou de protection solaire, s'enroulant sur le tube d'enroulement 4 dont le diamètre intérieur est sensiblement supérieur au diamètre externe d'un actionneur électromécanique 11, de sorte que l'actionneur électromécanique 11 puisse être inséré dans le tube d'enroulement 4, lors de l'assemblage du dispositif d'occultation 3.

Le dispositif d'entraînement motorisé 5 comprend l'actionneur électromécanique 11, en particulier de type tubulaire, permettant de mettre en rotation le tube d'enroulement 4, de sorte à dérouler ou enrouler l'écran 2 du dispositif d'occultation 3.

Le dispositif d'occultation 3 comprend le tube d'enroulement 4 pour enrouler l'écran 2, où, dans l'état monté, l'actionneur électromécanique 11 est inséré dans le tube d'enroulement 4.

Le dispositif d'occultation 3 comprend également une barre de charge 8 pour exercer une tension sur l'écran 2.

De manière connue, le store enroulable, qui forme le dispositif d'occultation 3, comporte une toile, formant l'écran 2 du store enroulable 3. Une première extrémité de l'écran 2, en particulier l'extrémité supérieure de l'écran 2 dans la configuration assemblée du dispositif d'occultation 3 dans l'installation domotique, est fixée au tube d'enroulement 4. Et une deuxième extrémité de l'écran 2, en particulier l'extrémité inférieure de l'écran 2 dans la configuration assemblée du dispositif d'occultation 3 dans l'installation domotique, est fixée à la barre de charge 8.

Ici, la toile formant l'écran 2 est réalisée à partir d'un matériau textile.

Dans un exemple de réalisation non représenté, la première extrémité de l'écran 2 présente un ourlet au travers duquel est disposée une tige, en particulier en matière plastique. Cet ourlet réalisé au niveau de la première extrémité de l'écran 2 est obtenu au moyen d'une couture de la toile formant l'écran 2. Lors de l'assemblage de l'écran 2 sur le tube d'enroulement 4, l'ourlet et la tige situés au niveau de la première extrémité de l'écran 2 sont insérés par coulissement dans une rainure ménagée sur la face externe du tube d'enroulement 4, en particulier sur toute la longueur du tube d'enroulement 4, de sorte à pouvoir enrouler et dérouler l'écran 2 autour du tube d'enroulement 4.

Dans le cas d'un store enroulable, la position haute enroulée correspond à une position de fin de course haute prédéterminée, ou encore à la mise en appui de la barre de charge 8 de l'écran 2 contre un bord d'un caisson 9 du store enroulable 3, et la position basse déroulée correspond à une position de fin de course basse prédéterminée, ou à la mise en appui de la barre de charge 8 de l'écran 2 contre un seuil 7 de l'ouverture 1, ou encore au déroulement complet de l'écran 2.

Le tube d'enroulement 4 est disposé à l'intérieur du caisson 9 du store enroulable 3. L'écran 2 du store enroulable 3 s'enroule et se déroule autour du tube d'enroulement 4 et est logé au moins en partie à l'intérieur du caisson 9.

De manière générale, le caisson 9 est disposé au-dessus de l'ouverture 1, ou encore en partie supérieure de l'ouverture 1.

Le caisson 9 fait partie intégrante du dispositif de maintien 9, 23 de l'écran 2.

Dans un mode de réalisation illustré à la figure 2, l'écran 2 comporte également au niveau de chacun de ses bords latéraux une pièce d'attache 10 en forme de bande. Les pièces d'attache 10 forment une surépaisseur au niveau de chaque bord latéral de l'écran 2. L'installation domotique comprend deux glissières latérales 6 disposées le long de deux bords latéraux de l'ouverture 1. Et les glissières latérales 6 comprennent respectivement une gorge à l'intérieur de laquelle est retenue une pièce d'attache 10 de l'écran 2, ainsi qu'une extrémité latérale de la barre de charge 8 fixée à la deuxième extrémité de l'écran 2.

Ainsi, lors de l'enroulement ou du déroulement de l'écran 2, les pièces d'attache 10 fixées sur les bords latéraux de l'écran 2 et les extrémités latérales de la barre de charge 8 fixée à la deuxième extrémité de l'écran 2 sont retenues dans les glissières latérales 6, de sorte à garantir un guidage latéral de l'écran 2.

Chaque gorge ménagée dans une glissière latérale 6 permet d'empêcher le retrait d'une pièce d'attache 10 fixée sur l'un des bords latéraux de l'écran 2, lors du déplacement de l'écran 2 entre la position enroulée et la position déroulée.

Préférentiellement, chaque pièce d'attache 10 s'étend suivant toute la longueur de l'un des deux bords latéraux de l'écran 2.

Dans un exemple de réalisation, les pièces d'attache 10 sont fixées respectivement au niveau d'un bord latéral de l'écran 2 par collage, par soudage ou par surmoulage. Et les pièces d'attache 10 peuvent être réalisées en matière plastique et, en particulier, surmoulées sur les bords latéraux de l'écran 2.

Ici, les glissières latérales 6 disposées respectivement le long d'un bord latéral de l'ouverture 1 s'étendent suivant une direction verticale. Les glissières latérales 6 s'étendent depuis le seuil 7 de l'ouverture 1 jusqu'au caisson 9 du store enroulable 3.

Avantageusement, des éléments de garnissage, non représentés, sont disposés à l'intérieur des glissières latérales 6 et coopèrent avec les pièces d'attache 10 fixées respectivement au niveau d'un bord latéral de l'écran 2, de sorte à maintenir l'écran 2 en tension par l'application d'un effort sur chaque pièce d'attache 10 contre une paroi de la glissière latérale 6.

Par exemple et de manière nullement limitative, les éléments de garnissage disposés à l'intérieur des glissières latérales 6 sont des éléments élastiques, notamment en matière plastique. Les éléments de garnissage peuvent également être prévus sous forme de mousse ou comporter un duvet.

Ainsi, les éléments de garnissage disposés à l'intérieur des glissières latérales 6 permettent de garantir l'application d'une résistance de frottement sur les pièces d'attache 10 de l'écran 2, de sorte à maintenir l'écran 2 tendu, lors d'un déplacement de l'écran 2 ou lorsque l'écran 2 est maintenu à l'arrêt.

Avantageusement, le caisson 9 du store enroulable 3 et les glissières latérales 6 forment un cadre à l'intérieur duquel l'écran 2 peut être déplacé. Ce cadre peut être fermé par une barre supplémentaire reliant les deux glissières latérales 6 au niveau du seuil 7 de l'ouverture 1.

Le dispositif d'entraînement motorisé 5 est commandé par une unité de commande. L'unité de commande peut être, par exemple, une unité de commande locale 12, où l'unité de commande locale 12 peut être reliée en liaison filaire ou non filaire avec une unité de commande centrale 13. L'unité de commande centrale 13 pilote l'unité de commande locale 12, ainsi que d'autres unités de commande locales similaires et réparties dans le bâtiment.

L'unité de commande centrale 13 peut être en communication avec une station météorologique déportée à l'extérieur du bâtiment, incluant, notamment, un ou plusieurs capteurs pouvant être configurés pour déterminer, par exemple, une température, une luminosité, ou encore une vitesse de vent.

Une télécommande 14, pouvant être un type d'unité de commande locale, et pourvue d'un clavier de commande, qui comprend des moyens de sélection et d'affichage, permet, en outre, à un utilisateur d'intervenir sur l'actionneur électromécanique 11 et/ou l'unité de commande centrale 13.

Le dispositif d'entraînement motorisé 5 est, de préférence, configuré pour exécuter les commandes de déroulement ou d'enroulement de l'écran 2 du dispositif d'occultation 3, pouvant être émises, notamment, par la télécommande 14.

On va décrire à présent, plus en détail et en référence à la figure 3, l'actionneur électromécanique 11 appartenant à l'installation domotique des figures 1 et 2.

L'actionneur électromécanique 11 comprend un moteur électrique 16. Le moteur électrique 16 comprend un rotor et un stator, non représentés et positionnés de manière coaxiale autour d'un axe de rotation X, qui est également l'axe de rotation du tube d'enroulement 4 en configuration montée du dispositif d'entraînement motorisé 5.

Des moyens de commande de l'actionneur électromécanique 11, permettant le déplacement de l'écran 2 du dispositif d'occultation 3, comprennent au moins une unité électronique de contrôle 15. Cette unité électronique de contrôle 15 est apte à mettre en fonctionnement le moteur électrique 16 de l'actionneur électromécanique 11, et, en particulier, permettre l'alimentation en énergie électrique du moteur électrique 16.

Ainsi, l'unité électronique de contrôle 15 commande, notamment, le moteur électrique 16, de sorte à ouvrir ou fermer l'écran 2, comme décrit précédemment.

L'unité électronique de contrôle 15 comprend également un module de réception d'ordres de commande, les ordres de commande étant émis par un émetteur d'ordres, tel que la télécommande 14 destinée à commander l'actionneur électromécanique 11 ou l'une des unités de commande locale 12 ou centrale 13.

Préférentiellement, le module de réception d'ordres de commande de l'unité électronique de contrôle 15 est de type sans fil. En particulier, le module de réception d'ordres de commande est configuré pour recevoir des ordres de commande radioélectriques.

Le module de réception d'ordres de commande peut également permettre la réception d'ordres de commande transmis par des moyens filaires.

Les moyens de commande de l'actionneur électromécanique 11 comprennent des moyens matériels et/ou logiciels.

A titre d'exemple nullement limitatif, les moyens matériels peuvent comprendre au moins un microcontrôleur.

L'actionneur électromécanique 11 est alimenté en énergie électrique au moyen d'une batterie 24. L'actionneur électromécanique 11 permet de déplacer l'écran 2 du dispositif d'occultation 3.

Ici, l'actionneur électromécanique 11 comprend un câble d'alimentation électrique 18 permettant son alimentation en énergie électrique depuis la batterie 24.

Le carter 17 de l'actionneur électromécanique 11 est, préférentiellement, de forme cylindrique.

Dans un mode de réalisation, le carter 17 est réalisé dans un matériau métallique.

La matière du carter de l'actionneur électromécanique n'est nullement limitative et peut être différente et, en particulier, en matière plastique.

L'actionneur électromécanique 11 comprend également un dispositif de réduction à engrenages 19 et un arbre de sortie 20.

L'actionneur électromécanique 11 peut également comprendre un dispositif de détection de fin de course et/ou d'obstacle, pouvant être mécanique ou électronique.

Avantageusement, le moteur électrique 16 et le dispositif de réduction à engrenages 19 sont disposés à l'intérieur du carter 17 de l'actionneur électromécanique 11.

L'arbre de sortie 20 de l'actionneur électromécanique 11 est disposé à l'intérieur du tube d'enroulement 4, et au moins en partie à l'extérieur du carter 17 de l'actionneur électromécanique 11.

L'arbre de sortie 20 de l'actionneur électromécanique 11 est accouplé, par un moyen de liaison 22, au tube d'enroulement 4, en particulier un moyen de liaison en forme de roue.

L'actionneur électromécanique 11 comprend également un élément d'obturation 21 d'une extrémité du carter 17.

Ici, le carter 17 de l'actionneur électromécanique 11 est fixé à un support 23, en particulier une joue, du caisson 9 du dispositif d'occultation 3 au moyen de l'élément d'obturation 21 formant un support de couple, en particulier une tête d'obturation et de reprise de couple. Dans un tel cas où l'élément d'obturation 21 forme un support de couple, l'élément d'obturation 21 est également appelé un point fixe de l'actionneur électromécanique 11.

Le support 23 fait également partie intégrante du dispositif de maintien 9, 23 de l'écran 2.

Ici, et tel qu'illustré à la figure 3, l'unité électronique de contrôle 15 est disposée à l'intérieur du carter 17 de l'actionneur électromécanique 11.

Ainsi, l'unité électronique de contrôle 15 est intégrée à l'intérieur du carter 17 de l'actionneur électromécanique 11.

Dans un autre mode de réalisation, l'unité électronique de contrôle 15 est disposée à l'extérieur du carter 17 de l'actionneur électromécanique 11 et, en particulier, montée sur le support 23, dans l'élément d'obturation 21 ou dans le caisson 9.

On va décrire à présent, en référence aux figures 4 à 7, certaines parties du dispositif d'occultation 3.

La barre de charge 8 du dispositif d'occultation 3 comprend une paroi inférieure 40, une paroi supérieure 41 et deux parois latérales 42, dans la configuration assemblée du dispositif d'occultation 3.

Le caisson 9 du dispositif d'occultation 3 comprend une paroi inférieure 43, une paroi supérieure, non représentée à la figure 4 mais visible à la figure 2, et deux parois latérales 44, dans la configuration assemblée du dispositif d'occultation 3. La paroi inférieure 43 est omise à la figure 2, pour la clarté du dessin.

Le dispositif d'occultation 3 comprend un dispositif d'alimentation en énergie électrique autonome 26, en ce sens qu'il permet d'alimenter l'actionneur électromécanique 11, sans être lui-même relié au réseau secteur. L'actionneur électromécanique 11 est relié électriquement au dispositif d'alimentation en énergie électrique autonome 26.

Le dispositif d'alimentation en énergie électrique autonome 26 comprend la batterie 24. La batterie 24 est disposée au niveau du dispositif de maintien 9, 23 de l'écran 2 et, plus particulièrement, du caisson 9 du dispositif d'occultation 3.

Ici, la batterie 24 est disposée à l'intérieur du caisson 9.

En variante, la batterie 24 est disposée à l'extérieur du caisson 9.

Ici et tel qu'illustré à la figure 4, la batterie 24 est reliée électriquement directement à l'unité électronique de contrôle 15, par le câble d'alimentation électrique 18.

Avantageusement, le dispositif d'entraînement motorisé 5 et, en particulier, l'unité électronique de contrôle 15, comprend des éléments de chargement configurés pour charger la batterie 24 à partir de l'énergie électrique fournie par une source d'alimentation électrique externe 25.

Ici, la batterie 24 est de type rechargeable et alimente en énergie électrique l'actionneur électromécanique 11.

La batterie 24 comprend un ou plusieurs éléments de stockage d'énergie. Les éléments de stockage d'énergie de la batterie 24 peuvent être, notamment, des piles rechargeables.

Le dispositif d'alimentation en énergie électrique autonome 26 comprend un premier élément de connexion électrique 27 et un deuxième élément de connexion électrique 28.

Le premier élément de connexion électrique 27 est disposé au niveau de la barre de charge 8 du dispositif d'occultation 3.

Le premier élément de connexion électrique 27 est configuré pour être relié à la source d'alimentation électrique externe 25, de sorte à recharger la batterie 24.

A titre d'exemple nullement limitatif, la source d'alimentation électrique externe 25 est un chargeur pouvant être branché sur une prise électrique murale, de sorte à recharger la batterie 24 depuis un réseau d'alimentation électrique.

En pratique, le premier élément de connexion électrique 27 comprend un connecteur électrique 31.

Ici, le connecteur électrique 31 du premier élément de connexion électrique 27 est configuré pour coopérer avec un connecteur électrique 32 relié par un câble d'alimentation électrique 33 à la source d'alimentation électrique externe 25.

Le deuxième élément de connexion électrique 28 est disposé au niveau du dispositif de maintien 9, 23 de l'écran 2 et, plus particulièrement, du caisson 9 du dispositif d'occultation 3.

Le deuxième élément de connexion électrique 28 coopère avec le premier élément de connexion électrique 27 uniquement lorsque l'écran 2 est dans une position de rechargement de la batterie 24, de sorte à établir une liaison électrique entre le premier élément de connexion électrique 27 et la batterie 24.

La position de rechargement de la batterie 24 correspond soit à la position haute de l'écran 2 soit à une position de l'écran 2 où la barre de charge 8 est à proximité du dispositif de maintien 9, 23 de l'écran 2.

Selon la présente invention, on peut considérer que la barre de charge 8 est à proximité du dispositif de maintien 9, 23 lorsque la barre de charge 8 est située au-dessus de l'ouverture 1.

Ainsi, la liaison électrique entre le premier élément de connexion électrique 27 et la batterie 24 est mise en oeuvre uniquement lorsque le premier élément de connexion électrique 27 est disposé à proximité du deuxième élément de connexion électrique 28, de sorte à pouvoir recharger la batterie 24.

De cette manière, la liaison électrique entre le premier élément de connexion électrique 27 et la batterie 24 est mise en oeuvre sans câble d'alimentation électrique reliant le premier élément de connexion électrique 27 au deuxième élément de connexion électrique 28, de sorte à garantir la fiabilité de cette liaison électrique et à minimiser les coûts d'obtention de l'installation domotique.

En outre, le positionnement du premier élément de connexion électrique 27 au niveau de la barre de charge 8 du dispositif d'occultation 3 permet de faciliter pour l'utilisateur la connexion électrique de la source d'alimentation électrique externe 25 au premier élément de connexion électrique 27, puisque ce branchement électrique entre le premier élément de connexion électrique 27 et la source d'alimentation électrique externe 25 peut être mis en oeuvre lorsque l'écran 2 du dispositif d'occultation 3 est en position basse.

Par ailleurs, la batterie 24 peut être rechargée sans avoir à démonter une partie de l'installation domotique et, en particulier, du dispositif de maintien 9, 23 de l'écran 2, notamment du caisson 9 du dispositif d'occultation 3.

Avantageusement, la position de rechargement de la batterie 24 peut être déterminée lors de l'installation du dispositif d'occultation 3 et, en particulier, lors de l'apprentissage des positions de fin de course haute et basse de l'écran 2.

Dans un exemple de réalisation, la position de rechargement de la batterie peut être déterminée comme atteinte au moyen d'un dispositif de comptage, notamment du nombre de tours de l'arbre de sortie 20 de l'actionneur électromécanique 11, ou encore du temps de fonctionnement de l'actionneur électromécanique 11.

En variante, la position de rechargement de la batterie peut être déterminée comme atteinte au moyen du dispositif de détection de fin de course et/ou d'obstacle de l'actionneur électromécanique 11.

Dans un premier mode de réalisation, tel qu'illustré aux figures 5 à 7, les premier et deuxième éléments de connexion électrique 27, 28 comprennent des éléments de contact électrique 29, 30, de sorte à établir une conduction électrique entre les premier et deuxième éléments de connexion électrique 27, 28, lorsque l'écran 2 est dans la position de rechargement de la batterie 24.

Ainsi, la liaison électrique entre le premier élément de connexion électrique 27, disposé au niveau de la barre de charge 8, et la batterie 24, disposée au niveau du dispositif de maintien 9, 23 de l'écran 2, est mise en oeuvre uniquement lorsque le premier élément de connexion électrique 27 est mis en appui contre le deuxième élément de connexion électrique 28.

De cette manière, la liaison électrique entre le premier élément de connexion électrique 27 et la batterie 24 est mise en oeuvre uniquement lorsque l'écran 2 est dans la position de rechargement de la batterie 24.

La conduction électrique entre les premier et deuxième éléments de connexion électrique 27, 28 est interrompue dès que l'écran 2 est dans une position différente de la position de rechargement de la batterie 24.

Ici, la position de rechargement de la batterie 24 est définie par la mise en appui des éléments de contact électrique 29 du premier élément de connexion électrique 27 avec les éléments de contact électrique 30 du deuxième élément de connexion électrique 28.

Préférentiellement, la position de rechargement de la batterie 24 est déterminée comme atteinte lorsque les éléments de contact électrique 29 du premier élément de connexion électrique 27 sont mis en contact avec les éléments de contact électrique 30 du deuxième élément de connexion électrique 28, de sorte à envoyer un signal à l'unité électronique de contrôle 15.

Ainsi, suite à la réception de ce signal par l'unité électronique de contrôle 15, celle-ci émet un ordre de commande d'arrêt de l'actionneur électromécanique 11.

De cette manière, le déplacement du premier élément de connexion électrique 27 par rapport au deuxième élément de connexion électrique 28 est contrôlé par l'unité électronique de contrôle 15 et, plus particulièrement, par le déplacement de l'écran 2 au travers de l'actionneur électromécanique 11.

Dans l'exemple de réalisation illustré aux figures 5 à 7, le premier élément de connexion électrique 27 comprend deux éléments de contact électrique 29. En outre, le deuxième élément de connexion électrique 28 comprend deux éléments de contact électrique 30.

Les éléments de contact électrique 29 du premier élément de connexion électrique 27 coopèrent avec les éléments de contact électrique 30 du deuxième élément de connexion électrique 28, lorsque l'écran 2 est dans la position de rechargement de la batterie 24.

Ici, les éléments de contact électrique 29, 30 des premier et deuxième éléments de connexion électrique 27, 28 sont des plots de connexion électrique. Chaque plot de connexion électrique 29 comprend une surface de contact électrique coopérant avec une surface de contact électrique de l'un des plots de connexion électrique 30.

Ici, les éléments de contact électrique 29 du premier élément de connexion électrique 27 sont disposés au niveau d'une paroi supérieure 34 du premier élément de connexion électrique 27 et les éléments de contact électrique 30 du deuxième élément de connexion électrique 28 sont disposés au niveau d'une paroi inférieure 35 du deuxième élément de connexion électrique 28, dans la configuration assemblée du dispositif d'occultation 3.

En pratique, les éléments de contact électrique 30 du deuxième élément de connexion électrique 28 sont reliés électriquement à la batterie 24 au moyen de fils d'alimentation électrique, non représentés.

Dans un deuxième mode de réalisation, non représenté, les premier et deuxième éléments de connexion électrique 27, 28 comprennent des bobines, de sorte à établir un couplage électromagnétique entre les premier et deuxième éléments de connexion électrique 27, 28, lorsque l'écran 2 est dans la position de rechargement de la batterie 24.

Ainsi, la liaison électrique entre le premier élément de connexion électrique 27 et la batterie 24 est mise en oeuvre uniquement lorsque le premier élément de connexion électrique 27 est positionné à une distance du deuxième élément de connexion électrique 28 inférieure ou égale à une valeur seuil maximale.

Cette valeur seuil maximale dépend des bobines et peut être de l'ordre de quelques millimètres, de sorte à garantir le couplage électromagnétique entre les premier et deuxième éléments de connexion électrique 27, 28.

De cette manière, la liaison électrique entre le premier élément de connexion électrique 27 et la batterie 24 est mise en oeuvre uniquement lorsque l'écran 2 est sensiblement en position haute.

Le positionnement des premier et deuxième éléments de connexion électrique 27, 28 comprenant des bobines permet de former un transformateur, de sorte à conduire l'énergie électrique depuis le premier élément de connexion électrique 27 vers le deuxième élément de connexion électrique 28.

Le couplage électromagnétique entre les premier et deuxième éléments de connexion électrique 27, 28 est interrompu dès que l'écran 2 est dans une position différente de la position de rechargement de la batterie 24, où la distance entre les premier et deuxième éléments de connexion électrique 27, 28 est supérieure à la valeur seuil.

Ici, la position de rechargement de la batterie 24, correspondant à la position de l'écran 2 où la barre de charge 8 est à proximité du dispositif de maintien 9, 23 de l'écran 2, est définie par le positionnement de la bobine du premier élément de connexion électrique 27 par rapport à la bobine du deuxième élément de connexion électrique 28, de sorte à établir le couplage électromagnétique entre les premier et deuxième éléments de connexion électrique 27, 28.

Préférentiellement, le premier élément de connexion électrique 27 comprend un élément de centrage 36, en particulier un pion de centrage, coopérant avec un élément de centrage 37 du deuxième élément de connexion électrique 28, en particulier une ouverture ménagée dans le deuxième élément de connexion électrique 28, de sorte à centrer le premier élément de connexion électrique 27 par rapport au deuxième élément de connexion électrique 28, dans la configuration assemblée du dispositif d'occultation 3 et lorsque l'écran 2 est dans la position de rechargement de la batterie 24.

Ainsi, le premier élément de connexion électrique 27 est positionné par rapport au deuxième élément de connexion électrique 28 par l'introduction du pion de centrage 36 du premier élément de connexion électrique 27 dans l'ouverture 37 du deuxième élément de connexion électrique 28.

De cette manière, ce positionnement du premier élément de connexion électrique 27 par rapport au deuxième élément de connexion électrique 28 permet de garantir le contact électrique entre les éléments de contact électrique 29 du premier élément de connexion électrique 27 et les éléments de contact électrique 30 du deuxième élément de connexion électrique 28, lorsque l'écran 2 est en position haute.

Ici, le pion de centrage 36 du premier élément de connexion électrique 27 est disposé au niveau de la paroi supérieure 34 du premier élément de connexion électrique 27 et l'ouverture 37 du deuxième élément de connexion électrique 28 est disposée au niveau de la paroi inférieure 35 du deuxième élément de connexion électrique 28, dans la configuration assemblée du dispositif d'occultation 3.

En outre, le pion de centrage 36 du premier élément de connexion électrique 27 est disposé entre les deux éléments de contact électrique 29 du premier élément de connexion électrique 27 et l'ouverture 37 du deuxième élément de connexion électrique 28 est disposée entre les deux éléments de contact électrique 30 du deuxième élément de connexion électrique 28.

Avantageusement, l'ouverture 37 du deuxième élément de connexion électrique 28 est ménagée au travers de la paroi inférieure 35 du deuxième élément de connexion électrique 28 et au travers d'un fût 38 s'étendant depuis la paroi inférieure 35 du deuxième élément de connexion électrique 28 vers l'intérieur d'un boîtier 39 formé par le deuxième élément de connexion électrique 28, tel qu'illustré à la figure 7.

Ainsi, le pion de centrage 36 du premier élément de connexion électrique 27 est guidé à l'intérieur de l'ouverture 37 du deuxième élément de connexion électrique 28 au moyen du fût 38, lors de l'introduction du pion de centrage 36 du premier élément de connexion électrique 27 dans l'ouverture 37 du deuxième élément de connexion électrique 28.

On va décrire plus en détail, en référence à la figure 5, le premier élément de connexion électrique 27 disposé au niveau de la barre de charge 8.

Avantageusement, le premier élément de connexion électrique 27 est monté sur la barre de charge 8 du dispositif d'occultation 3 par des éléments de fixation 46, 47.

Préférentiellement, les éléments de fixation 46, 47 du premier élément de connexion électrique 27 sur la barre de charge 8 du dispositif d'occultation 3 sont des éléments de maintien prenant appui sur les parois 40, 41, 42 de la barre de charge 8.

Ici, le premier élément de connexion électrique 27 comprend une première partie 27a et une deuxième partie 27b. La deuxième partie 27b est mobile par rapport à la première partie 27a.

Comme illustré à la figure 5, la paroi supérieure 34 appartient à la première partie 27a du premier élément de connexion électrique 27.

La deuxième partie 27b du premier élément de connexion électrique 27 est mobile en rotation par rapport à la première partie 27a du premier élément de connexion électrique 27 autour d'un axe de rotation X45 matérialisé par un arbre 45.

Les première et deuxième parties 27a, 27b du premier élément de connexion électrique 27 sont disposées de part et d'autre de la barre de charge 8.

Les première et deuxième parties 27a, 27b du premier élément de connexion électrique 27 comprennent respectivement un évidement 46, 47 coopérant avec la barre de charge 8. Les évidements 46, 47 font partie intégrante des éléments de fixation du premier élément de connexion électrique 27 sur la barre de charge 8.

Ainsi, lorsque le premier élément de connexion électrique 27 est monté sur la barre de charge 8, l'évidement 46, 47 respectif de la première ou de la deuxième partie 27a, 27b du premier élément de connexion électrique 27 est mis en appui contre le contour externe de la barre de charge 8.

De cette manière, les évidements 46, 47 respectifs des première et deuxième parties 27a, 27b du premier élément de connexion électrique 27 permettent de monter le premier élément de connexion électrique 27 sur la barre de charge 8 comme une pince.

L'évidement 46 de la première partie 27a du premier élément de connexion électrique 27 comprend une paroi inférieure 46a, une paroi supérieure 46b et une paroi latérale 46c. De même, l'évidement 47 de la deuxième partie 27b du premier élément de connexion électrique 27 comprend une paroi inférieure 47a, une paroi supérieure 47b et une paroi latérale 47c.

Dans la configuration assemblée du premier élément de connexion électrique 27 sur la barre de charge 8, les parois inférieures 46a, 47a des évidements 46, 47 sont mises en appui contre la paroi inférieure 40 de la barre de charge 8 et les parois supérieures 46b, 47b des évidements 46, 47 sont mises en appui contre la paroi supérieure 41 de la barre de charge 8.

En outre, la paroi latérale 46c de l'évidement 46 est mise en appui contre une première paroi latérale 42 de la barre de charge 8 et la paroi latérale 47c de l'évidement 47 est mise en appui contre une deuxième paroi latérale 42 de la barre de charge 8.

La première paroi latérale 42 de la barre de charge 8 est disposée en vis-à-vis de la deuxième paroi latérale 42 de la barre de charge 8.

Préférentiellement, les première et deuxième parties 27a, 27b du premier élément de connexion électrique 27 sont maintenues en appui sur les parois 40, 41, 42 de la barre de charge 8 au moyen d'un élément de rappel élastique 48.

Ainsi, l'élément de rappel élastique 48 tend à maintenir la deuxième partie 27b du premier élément de connexion électrique 27 par rapport à la première partie 27a de ce premier élément de connexion électrique 27 dans une position de serrage.

De cette manière, dans la configuration assemblée du premier élément de connexion électrique 27 sur la barre de charge 8, les première et deuxième parties 27a, 27b du premier élément de connexion électrique 27 sont maintenues en appui sur les parois 40, 41, 42 de la barre de charge 8 par l'application de l'effort exercé par l'élément de rappel élastique 48 et, en particulier, par le recouvrement au moins partiel du contour externe de la barre de charge 8 par les évidements 46, 47 des première et deuxième parties 27a, 27b du premier élément de connexion électrique 27.

Avantageusement, l'élément de rappel élastique 48 est monté autour de l'arbre 45, de sorte à maintenir les première et deuxième parties 27a, 27b du premier élément de connexion électrique 27 en position serrée.

Ici et de manière nullement limitative, l'élément de rappel élastique 48 est un ressort à spirale.

Ici, le premier élément de connexion électrique 27 est amovible par rapport à la barre de charge 8.

Dans un autre exemple de réalisation, les éléments de fixation du premier élément de connexion électrique 27 sur la barre de charge 8 du dispositif d'occultation 3 peuvent être remplacés par des aimants, des vis de fixation, ou encore des éléments de fixation par encliquetage élastique.

En variante, le premier élément de connexion électrique 27 peut être fixé sur la barre de charge 8 de manière indémontable.

Dans un tel cas, les éléments de fixation du premier élément de connexion électrique 27 sur la barre de charge 8 du dispositif d'occultation 3 peuvent être des rivets.

Par ailleurs, le premier élément de connexion électrique 27 peut être mobile en rotation sur la barre de charge 8, en particulier au moyen d'un arbre de rotation reliant le premier élément de connexion électrique 27 à la barre de charge 8, de sorte que ce premier élément de connexion électrique 27 soit articulé par rapport à la barre de charge 8.

Avantageusement, le premier élément de connexion électrique 27 comprend un élément de centrage 49, en particulier un plot de centrage, coopérant avec un élément de centrage de la barre de charge 8, en particulier une ouverture, non représentée, ménagée dans la barre de charge 8, en particulier dans sa paroi inférieure 40, de sorte à positionner le premier élément de connexion électrique 27 par rapport à la barre de charge 8 et à centrer le premier élément de connexion électrique 27 par rapport au deuxième élément de connexion électrique 28, dans la configuration assemblée du dispositif d'occultation 3.

Ainsi, le premier élément de connexion électrique 27 est positionné sur la barre de charge 8 par l'introduction du plot de centrage 49 du premier élément de connexion électrique 27 dans l'ouverture de la barre de charge 8, en particulier suivant la longueur L de la barre de charge 8.

De cette manière, le premier élément de connexion électrique 27 est centré par rapport au deuxième élément de connexion électrique 28, en particulier suivant la largeur du dispositif d'occultation 3.

Ici, le plot de centrage 49 du premier élément de connexion électrique 27 est ménagé sur une paroi 46d s'étendant dans le prolongement de la paroi inférieure 46a de l'évidement 46 de la première partie 27a du premier élément de connexion électrique 27.

On va décrire plus en détail, en référence aux figures 6 et 7, le deuxième élément de connexion électrique 28 disposé au niveau du dispositif de maintien 9, 23 de l'écran 2 et, plus particulièrement, du caisson 9.

Ici, le deuxième élément de connexion électrique 28 comprend un support 50 et un couvercle 51. Le support 50 et le couvercle 51 forment le boîtier 39 du deuxième élément de connexion électrique 28.

Le couvercle 51 est monté sur le support 50 par des éléments de maintien.

Avantageusement, les éléments de maintien du couvercle 51 sur le support 50 sont des éléments de coulissement.

En pratique, les éléments de maintien du support 50 comprennent une rainure 52 ménagée de part et d'autre d'une paroi frontale 53. Et les rainures 52 de la paroi frontale 53 du support 50 coopèrent avec des nervures, non représentées, ménagées sur le couvercle 51, en particulier sur la face interne du couvercle 51, de sorte à permettre le coulissement du couvercle 51 sur le support 50.

En outre, le couvercle 51 est maintenu en position sur le support 50 par la mise en appui d'une paroi supérieure 51a du couvercle 51 avec une extrémité de la paroi frontale 53 du support 50, et éventuellement d'une paroi supérieure 54 du support 50, dans la configuration assemblée du deuxième élément de connexion électrique 28 sur le caisson 9.

Avantageusement, le support 50 comprend une fente 55 ménagée au niveau d'une extrémité de la face frontale 53 du support 50, et éventuellement au niveau de la paroi supérieure 54 du support 50, coopérant avec une nervure, non représentée, ménagée sur la face interne de la paroi supérieure 51a du couvercle 51, de sorte à garantir le centrage du couvercle 51 par rapport au support 50.

Avantageusement, le deuxième élément de connexion électrique 28 est monté sur le dispositif de maintien 9, 23 de l'écran 2 et, plus particulièrement, sur le caisson 9 du dispositif d'occultation 3 par des éléments de fixation 56, 57.

Préférentiellement, les éléments de fixation 56, 57 du deuxième élément de connexion électrique 28 sur le dispositif de maintien 9, 23 de l'écran 2 et, plus particulièrement, sur le caisson 9 du dispositif d'occultation 3 sont des éléments de fixation 56 par encliquetage élastique.

En pratique, les éléments de fixation 56 par encliquetage élastique du deuxième élément de connexion électrique 28 coopèrent avec une paroi latérale 44 du caisson 9 et, plus particulièrement, prennent appui contre une bordure supérieure de la paroi latérale 44 du caisson 9 et une bordure inférieure de cette paroi latérale 44.

Ici, la fixation par encliquetage élastique du deuxième élément de connexion électrique 28 sur la paroi latérale 44 du caisson 9 est mise en oeuvre par une déformation élastique du support 50 et par la mise en place de pattes 56 du support 50 d'une part, contre la bordure supérieure de la paroi latérale 44 du caisson 9 et, d'autre part, dans une fente, non représentée, ménagée dans la paroi inférieure 43 du caisson 9.

Par ailleurs, les éléments de fixation 56, 57 du deuxième élément de connexion électrique 28 sur le dispositif de maintien 9, 23 de l'écran 2 et, plus particulièrement, sur le caisson 9 du dispositif d'occultation 3 peuvent également comprendre des éléments de fixation 57 par vissage.

Dans un tel cas, le deuxième élément de connexion électrique 28 comprend des trous 57 de passage de vis de fixation et le caisson 9 comprend des trous, non représentés, de réception des vis de fixation. A la figure 7, les vis de fixation sont représentées par leurs traits d'axes 58 respectifs.

Ici, les trous 57 de passage de vis de fixation sont ménagés dans la paroi frontale 53 du support 50 et les trous de réception de vis de fixation sont ménagés dans une paroi latérale 44 du caisson 9.

Ici, le deuxième élément de connexion électrique 28 comprend deux trous 57 de passage de vis de fixation. Le nombre de trous 57 de passage de vis de fixation ménagés dans le deuxième élément de connexion électrique 28 n'est nullement limitatif et peut être différent, en particulier égal à un ou strictement supérieur à deux.

Ici, le support 50 du deuxième élément de connexion électrique 28 comprend le fût 38 s'étendant à partir de la paroi inférieure 35 du deuxième élément de connexion électrique 28, au travers duquel le pion de centrage 36 du premier élément de connexion électrique 27 est introduit, lorsque l'écran 2 est dans la position de rechargement de la batterie 24.

On va décrire à présent un procédé de recharge de la batterie 24 conforme à un mode de réalisation de l'invention.

Le procédé de recharge de la batterie 24 comprend au moins les étapes suivantes, de préférence exécutées dans l'ordre mentionné :
- descente de l'écran 2 en direction de la position basse,
- branchement d'une source d'alimentation électrique externe 25 sur le premier élément de connexion électrique 27 disposé au niveau de la barre de charge 8 du dispositif d'occultation 3,
- montée de l'écran 2 jusqu'à la position de rechargement de la batterie 24, et
- connexion électrique entre les premier et deuxième éléments de connexion électrique 27, 28, de sorte à alimenter en énergie électrique la batterie 24 à partir de la source d'alimentation électrique externe 25.

Grâce à la présente invention, la liaison électrique entre le premier élément de connexion électrique, disposé au niveau de la barre de charge du dispositif d'occultation, et la batterie, disposée au niveau du dispositif de maintien de l'écran, est mise en oeuvre uniquement lorsque le premier élément de connexion électrique est disposé à proximité du deuxième élément de connexion électrique, de sorte à pouvoir recharger la batterie.

De cette manière, la liaison électrique entre le premier élément de connexion électrique et la batterie est mise en oeuvre sans câble d'alimentation électrique reliant le premier élément de connexion électrique au deuxième élément de connexion électrique, de sorte à garantir la fiabilité de cette liaison électrique et à minimiser les coûts d'obtention de l'installation domotique.

Bien entendu, de nombreuses modifications peuvent être apportées aux exemples de réalisation décrits précédemment sans sortir du cadre de l'invention défini par les revendications.

En particulier, des moyens de centrage, tels que le pion de centrage 36 et l'ouverture 37, peuvent également être utilisés dans le deuxième mode de réalisation où les premier et deuxième éléments de connexion électrique 27, 28 comprennent des bobines.

Dans un autre exemple de réalisation, non représenté, la source d'alimentation électrique externe 25 est une batterie, pouvant être fixée de manière démontable sur la barre de charge 8 du dispositif d'occultation 3, de sorte à recharger la batterie 24 disposée au niveau du dispositif de maintien 9, 23 de l'écran 2.

Ainsi, la batterie 24 disposée au niveau du dispositif de maintien 9, 23 de l'écran 2 peut être rechargée au moyen de la batterie formant la source d'alimentation électrique externe 25, en particulier dans le cas où le dispositif d'occultation 3 est éloigné d'une prise électrique murale.

Dans ce cas, le connecteur électrique 31 du premier élément de connexion électrique 27 est configuré pour coopérer avec un connecteur électrique 32 de la batterie formant la source d'alimentation électrique externe 25.

En pratique, les éléments de fixation de la batterie formant la source d'alimentation électrique externe 25 sur la barre de charge 8 sont des éléments d'encliquetage élastique.

En outre, la batterie formant la source d'alimentation électrique externe 25 et destinée à coopérer avec le premier élément de connexion électrique 27 peut permettre de recharger la batterie d'autres équipements électriques, notamment nomades, tels que, par exemple, un téléphone portable ou un ordinateur portable.

Par ailleurs, une telle batterie formant la source d'alimentation électrique externe 25 peut présenter au moins deux sorties électriques, en particulier une première sortie délivrant une tension de 12 volts pour alimenter électriquement la batterie 24 disposée au niveau du dispositif de maintien 9, 23 de l'écran 2 et une deuxième sortie délivrant une tension de 5 volts pour alimenter électriquement d'autres équipements électriques, dits nomades.

Avantageusement, la batterie formant la source d'alimentation électrique externe 25 peut être utilisée pour recharger une pluralité de batteries 24 disposées respectivement au niveau d'un dispositif de maintien 9, 23 de l'écran 2 distinct.

En outre, les modes de réalisation et variantes envisagés peuvent être combinés pour générer de nouveaux modes de réalisation de l'invention, sans sortir du cadre de l'invention défini par les revendications.

## Revendications

1. Installation domotique de fermeture ou de protection solaire comprenant un dispositif d'occultation (3),
le dispositif d'occultation (3) comprenant au moins :
- un écran (2),
- un dispositif de maintien (9, 23) de l'écran (2), une première extrémité de l'écran (2) étant disposée au niveau du dispositif de maintien (9, 23) de l'écran (2),
- une barre de charge (8), une deuxième extrémité de l'écran (2) étant fixée à la barre de charge (8),
- un dispositif d'entraînement motorisé (5), et
- un dispositif d'alimentation en énergie électrique autonome (26),
le dispositif d'entraînement motorisé (5) comprenant au moins :
- un actionneur électromécanique (11) permettant de monter et de descendre l'écran (2), entre une position haute et une position basse, l'actionneur électromécanique (11) étant relié électriquement au dispositif d'alimentation en énergie électrique autonome (26),
le dispositif d'alimentation en énergie électrique autonome (26) comprenant au moins :
- une batterie (24), la batterie (24) étant disposée au niveau du dispositif de maintien (9, 23) de l'écran (2),
- un premier élément de connexion électrique (27), le premier élément de connexion électrique (27) étant disposé au niveau de la barre de charge (8) du dispositif d'occultation (3), le premier élément de connexion électrique (27) étant configuré pour être relié à une source d'alimentation électrique externe (25), de sorte à recharger la batterie (24), et
- un deuxième élément de connexion électrique (28), le deuxième élément de connexion électrique (28) étant disposé au niveau du dispositif de maintien (9, 23) de l'écran (2),
**caractérisée en ce que** le deuxième élément de connexion électrique (28) coopère avec le premier élément de connexion électrique (27) uniquement lorsque l'écran (2) est dans une position de rechargement de la batterie (24), la position de rechargement de la batterie (24) correspondant soit à la position haute de l'écran (2) soit à une position de l'écran (2) où la barre de charge (8) est à proximité du dispositif de maintien (9, 23) de l'écran (2), de sorte à établir une liaison électrique entre le premier élément de connexion électrique (27) disposé au niveau de la barre de charge (8) et la batterie (24) disposée au niveau du dispositif de maintien (9, 23) de l'écran (2).

2. Installation domotique de fermeture ou de protection solaire selon la revendication 1, **caractérisée en ce que** les premier et deuxième éléments de connexion électrique (27, 28) comprennent des éléments de contact électrique (29, 30), de sorte à établir une conduction électrique entre les premier et deuxième éléments de connexion électrique (27, 28), lorsque l'écran (2) est dans la position de rechargement de la batterie (24).

3. Installation domotique de fermeture ou de protection solaire selon la revendication 1, **caractérisée en ce que** les premier et deuxième éléments de connexion électrique (27, 28) comprennent des bobines, de sorte à établir un couplage électromagnétique entre les premier et deuxième éléments de connexion électrique (27, 28), lorsque l'écran (2) est dans la position de rechargement de la batterie (24).

4. Installation domotique de fermeture ou de protection solaire selon l'une quelconque des revendications 1 à 3, **caractérisée en ce que** le premier élément de connexion électrique (27) est monté sur la barre de charge (8) du dispositif d'occultation (3) par des éléments de fixation (46, 47).

5. Installation domotique de fermeture ou de protection solaire selon la revendication 4, **caractérisée en ce que** les éléments de fixation (46, 47) du premier élément de connexion électrique (27) sur la barre de charge (8) du dispositif d'occultation (3) sont des éléments de maintien prenant appui sur des parois (40, 41, 42) de la barre de charge (8).

6. Installation domotique de fermeture ou de protection solaire selon l'une quelconque des revendications 1 à 5, **caractérisée en ce que** le premier élément de connexion électrique (27) comprend une première partie (27a) et une deuxième partie (27b), la deuxième partie (27b) étant mobile par rapport à la première partie (27a).

7. Installation domotique de fermeture ou de protection solaire selon la revendication 4 ou la revendication 5 et selon la revendication 6, **caractérisée en ce que** les première et deuxième parties (27a, 27b) du premier élément de connexion électrique (27) comprennent respectivement un évidement (46, 47) coopérant avec la barre de charge (8), les évidements (46, 47) des première et deuxième parties (27a, 27b) du premier élément de connexion électrique (27) formant au moins en partie les éléments de fixation du premier élément de connexion électrique (27) sur la barre de charge (8) du dispositif d'occultation (3).

8. Installation domotique de fermeture ou de protection solaire selon la revendication 6 ou la revendication 7, **caractérisée en ce que** les première et deuxième parties (27a, 27b) du premier élément de connexion électrique (27) sont maintenues en appui sur des parois (40, 41, 42) de la barre de charge (8) au moyen d'un élément de rappel élastique (48).

9. Installation domotique de fermeture ou de protection solaire selon l'une quelconque des revendications 1 à 8, **caractérisée en ce que** le premier élément de connexion électrique (27) comprend un élément de centrage (36) coopérant avec un élément de centrage (37) du deuxième élément de connexion électrique (28), de sorte à centrer le premier élément de connexion électrique (27) par rapport au deuxième élément de connexion électrique (28), dans la configuration assemblée du dispositif d'occultation (3) et lorsque l'écran (2) est dans la portion de rechargement de la batterie.

10. Installation domotique de fermeture ou de protection solaire selon l'une quelconque des revendications 1 à 9, **caractérisée en ce que** le premier élément de connexion électrique (27) comprend un élément de centrage (49) coopérant avec un élément de centrage de la barre de charge (8), de sorte à positionner le premier élément de connexion électrique (27) par rapport à la barre de charge (8) et à centrer le premier élément de connexion électrique (27) par rapport au deuxième élément de connexion électrique (28), dans la configuration assemblée du dispositif d'occultation (3).

11. Installation domotique de fermeture ou de protection solaire selon l'une quelconque des revendications 1 à 10, **caractérisée en ce que** le dispositif de maintien (9, 23) de l'écran (2) comprend au moins un caisson (9).

12. Procédé de recharge d'une batterie (24) pour une installation domotique de fermeture ou de protection solaire selon l'une quelconque des revendications 1 à 11, **caractérisé en ce que** ledit procédé comprend au moins les étapes suivantes :
- descente de l'écran (2) en direction de la position basse,
- branchement d'une source d'alimentation électrique externe (25) sur le premier élément de connexion électrique (27),
- montée de l'écran (2) jusqu'à la position de rechargement de la batterie (24), et
- connexion électrique entre les premier et deuxième éléments de connexion électrique (27, 28), de sorte à alimenter en énergie électrique la batterie (24) à partir de la source d'alimentation électrique externe (25).

## Patentansprüche

1. Gebäudetechnische Verschluss- oder Sonnenschutzanlage, die eine Abdeckvorrichtung (3) umfasst,
wobei die Abdeckvorrichtung (3) mindestens umfasst:
- einen Schirm (2),
- eine Vorrichtung (9, 23) zum Halten des Schirms (2), wobei ein erstes Ende des Schirms (2) an der Vorrichtung zum Halten (9, 23) des Schirms (2) angeordnet ist,
- eine Laststange (8), wobei ein zweites Ende des Schirms (2) an der Laststange (8) befestigt ist,
- eine motorisierte Antriebsvorrichtung (5) und
- eine autonome Vorrichtung (26) zum Versorgen mit elektrischer Energie,
wobei die motorisierte Antriebsvorrichtung (5) mindestens umfasst:
- eine elektromechanische Stellvorrichtung (11), die das Hochfahren und Herunterfahren des Schirms (2) zwischen einer oberen Position und einer unteren Position gestattet, wobei die elektromechanische Stellvorrichtung (11) elektrisch mit der autonomen Vorrichtung (26) zum Versorgen mit elektrischer Energie verbunden ist,
wobei die autonome Vorrichtung (26) zum Versorgen mit elektrischer Energie mindestens umfasst:
- eine Batterie (24), wobei die Batterie (24) an der Vorrichtung (9, 23) zum Halten des Schirms (2) angeordnet ist,
- ein erstes elektrisches Verbindungselement (27), wobei das erste elektrische Verbindungselement (27) an der Laststange (8) der Abdeckvorrichtung (3) angeordnet ist und elektrisch konfiguriert ist, an eine externe elektrische Versorgungsquelle (25) zum Aufladen der Batterie (24) angeschlossen zu werden, und
- ein zweites elektrische Verbindungselement (28), wobei das zweite elektrische Verbindungselement (28) an der Vorrichtung (9, 23) zum Halten des Schirms (2) angeordnet ist,
**dadurch gekennzeichnet, dass** das zweite elektrische Verbindungselement (28) mit dem ersten elektrischen Verbindungselement (27) nur zusammenarbeitet, wenn der Schirm (2) in einer Position zum Aufladen der Batterie (24) ist, wobei die Position zum Aufladen der Batterie (24), sei es der oberen Position des Schirms (2), sei es einer Position des Schirms (2) entspricht, bei der die Laststange (8) in der Nähe der Vorrichtung (9, 23) zum Halten des Schirms (2) ist, damit eine elektrische Verbindung zwischen dem ersten elektrischen Verbindungselement (27), das an der Laststange (8) angeordnet ist, und der Batterie (24), die an der Vorrichtung (9, 23) zum Halten des Schirms (2) angeordnet ist, hergestellt wird.

2. Gebäudetechnische Verschluss- oder Sonnenschutzanlage nach Anspruch 1, **dadurch gekennzeichnet, dass** das erste und zweite elektrischen Verbindungselement (27, 28) elektrische Kontaktelemente (29, 30) umfassen, um einen elektrischen Leitungszustand zwischen dem ersten und zweiten elektrischen Verbindungselement (27, 28) herzustellen, wenn der Schirm (2) in seiner Position zum Aufladen der Batterie (24) ist.

3. Gebäudetechnische Verschluss- oder Sonnenschutzanlage nach Anspruch 1, **dadurch gekennzeichnet, dass** das erste und zweite elektrischen Verbindungselement (27, 28) Spulen umfassen, um eine elektromagnetische Kopplung zwischen dem ersten und zweiten elektrischen Verbindungselement (27, 28) herzustellen, wenn der Schirm (2) in der Position zum Aufladen der Batterie (24) ist.

4. Gebäudetechnische Verschluss- oder Sonnenschutzanlage nach einem beliebigen der Ansprüche 1 bis 3, **dadurch gekennzeichnet, dass** das erste elektrische Verbindungselement (27) an der Laststange (8) der Abdeckvorrichtung (3) mittels Befestigungselementen (46, 47) montiert ist.

5. Gebäudetechnische Verschluss- oder Sonnenschutzanlage nach Anspruch 4, **dadurch gekennzeichnet, dass** die Befestigungselemente (46, 47) des ersten elektrischen Verbindungselementes (27) an der Laststange (8) der Abdeckvorrichtung (3) Halteelemente sind, die sich an den Wänden (40, 41, 42) der Laststange (8) abstützen.

6. Gebäudetechnische Verschluss- oder Sonnenschutzanlage nach einem beliebigen der Ansprüche 1 bis 5, **dadurch gekennzeichnet, dass** das erste elektrische Verbindungselement (27) ein erstes Teil (27a) und ein zweites Teil (27b) umfasst, wobei das zweite Teil (27b) in Bezug auf das erste Teil (27a) beweglich ist.

7. Gebäudetechnische Verschluss- oder Sonnenschutzanlage nach Anspruch 4 oder Anspruch 5 und Anspruch 6, **dadurch gekennzeichnet, dass** das erste und zweite Teil (27a, 27b) des ersten elektrischen Verbindungselementes (27) jeweils eine Ausnehmung (46, 47) umfassen, die mit der Laststange (8) zusammenarbeitet, wobei die Ausnehmungen (46, 47) des ersten und zweiten Teils (27a, 27b) des ersten elektrischen Verbindungselementes (27) mindestens einen Teil der Befestigungselemente des ersten elektrischen Verbindungselementes (27) an der Laststange (8) der Abdeckvorrichtung (3) bilden.

8. Gebäudetechnische Verschluss- oder Sonnenschutzanlage nach Anspruch 6 oder Anspruch 7, **dadurch gekennzeichnet, dass** das erste und zweite Teil (27a, 27b) des ersten elektrischen Verbindungselementes (27) in Abstützung an den Wänden (40, 41, 42) der Laststange (8) mittels eines elastischen Rückstellelementes (48) gehalten werden.

9. Gebäudetechnischen Verschluss- oder Sonnenschutzanlage nach einem beliebigen der Ansprüche 1 bis 8, **dadurch gekennzeichnet, dass** das erste elektrische Verbindungselement (27) ein Zentrierelement (36) umfasst, das mit einem Zentrierelement (37) des zweiten elektrischen Verbindungselementes (28) zusammenarbeitet, um das erste elektrische Verbindungselement (27) in Bezug auf das zweite elektrische Verbindungselement (28) in der zusammengesetzten Anordnung der Abdeckvorrichtung (3) und wenn der Schirm (2) in der Position zum Aufladen der Batterie ist, zu zentrieren.

10. Gebäudetechnische Verschluss- oder Sonnenschutzanlage nach einem beliebigen der Ansprüche 1 bis 9, **dadurch gekennzeichnet, dass** das erste elektrische Verbindungselement (27) ein Zentrierelement (49) umfasst, das mit einem Zentrierelement der Laststange (8) zusammenarbeitet, um das erste elektrische Verbindungselement (27) in Bezug auf die Laststange (8) zu positionieren und das erste elektrische Verbindungselement (27) in Bezug auf das zweite elektrische Verbindungselement (28) in der zusammengesetzten Anordnung der Abdeckvorrichtung (3) zu zentrieren.

11. Gebäudetechnische Verschluss- oder Sonnenschutzanlage nach einem beliebigen der Ansprüche 1 bis 10, **dadurch gekennzeichnet, dass** die Vorrichtung (9, 23) zum Halten des Schirms (2) mindestens ein Gehäuse (9) umfasst.

12. Verfahren zum Aufladen einer Batterie (24) für eine gebäudetechnische Verschluss- oder Sonnenschutzanlage nach einem beliebigen der Ansprüche 1 bis 11, **dadurch gekennzeichnet, dass** das Verfahren mindestens die folgenden Schritte umfasst:
- Herunterfahren des Schirms (2) in Richtung der unteren Position,
- Anschließen einer externen elektrischen Versorgungsquelle (25) an das erste elektrische Verbindungselement (27),
- Hochfahren des Schirms (2) bis zur Position zum Aufladen der Batterie (24) und
- Herstellen einer elektrischen Verbindung zwischen dem ersten und zweiten elektrischen Verbindungselement (27, 28), um die Batterie (24) aus der externen elektrischen Versorgungsquelle (25) mit elektrischer Energie zu versorgen.

## Claims

1. A home-automation equipment for closure or solar protection comprising a concealing device (3),
the concealing device (3) comprising at least:
- a screen (2),
- a device for holding (9, 23) the screen (2), a first end of the screen (2) being positioned at the holding device (9, 23) of the screen (2),
- a load bar (8), a second end of the screen (2) being fastened to the load bar (8),
- a motorized drive device (5), and
- an autonomous electrical energy supply device (26),
the motorized drive device (5) comprising at least:
- an electromechanical actuator (11) making it possible to raise and lower the screen (2), between a high position and a low position, the electromechanical actuator (11) being electrically connected to the autonomous electrical energy supply device (26),
the autonomous electrical energy supply device (26) comprising at least:
- a battery (24), the battery (24) being positioned at the holding device (9, 23) of the screen (2),
- a first electrical connection element (27), the first electrical connection element (27) being positioned at the load bar (8) of the concealing device (3), the first electrical connection element (27) being configured to be connected to an external electrical supply source (25), so as to recharge the battery (24), and
- a second electrical connection element (28), the second electrical connection element (28) being positioned at the holding device (9, 23) of the screen (2),
**characterized in that** the second electrical connection element (28) cooperates with the first electrical connection element (27) only when the screen (2) is in a recharging position of the battery (24), the recharging position of the battery (24) corresponding either to the high position of the screen (2) or to a position of the screen (2) where the load bar (8) is near the holding device (9, 23) of the screen (2), so as to establish an electrical connection between the first electrical connection element (27) positioned at the load bar (8) and the battery (24) positioned at the holding device (9, 23) of the screen (2).

2. The home-automation equipment for closure or solar protection according to claim 1, **characterized in that** the first and second electrical connection elements (27, 28) comprise electrical contact elements (29, 30), so as to establish electrical conduction between the first and second electrical connection elements (27, 28), when the screen (2) is in the recharging position of the battery (24).

3. The home-automation equipment for closure or solar protection according to claim 1, **characterized in that** the first and second electrical connection elements (27, 28) comprise coils, so as to establish electromagnetic coupling between the first and second electrical connection elements (27, 28), when the screen (2) is in the recharging position of the battery (24).

4. The home-automation equipment for closure or solar protection according to any one of claims 1 to 3, **characterized in that** the first electrical connection element (27) is mounted on the load bar (8) of the concealing device (3) by fastening elements (46, 47).

5. The home-automation equipment for closure or solar protection according to claim 4, **characterized in that** the fastening elements (46, 47) of the first electrical connection element (27) on the load bar (8) of the concealing device (3) are holding elements bearing on the walls (40, 41, 42) of the load bar (8).

6. The home-automation equipment for closure or solar protection according to any one of claims 1 to 5, **characterized in that** the first electrical connection element (27) comprises a first part (27a) and a second part (27b), the second part (27b) being movable relative to the first part (27a).

7. The home-automation equipment for closure or solar protection according to claim 4 or claim 5 and according to claim 6, **characterized in that** the first and second parts (27a, 27b) of the first electrical connection element (27) respectively comprise a recess (46, 47) cooperating with the load bar (8), the recesses (46, 47) of the first and second parts (27a, 27b) of the first electrical connection element (27) forming at least part of the fastening elements of the first electrical connection element (27) on the load bar (8) of the concealing device (3).

8. The home-automation equipment for closure or solar protection according to claim 6 or claim 7, **characterized in that** the first and second parts (27a, 27b) of the first electrical connection element (27) are kept bearing on walls (40, 41, 42) of the load bar (8) using an elastic return element (48).

9. The home-automation equipment for closure or solar protection according to any one of claims 1 to 8, **characterized in that** the first electrical connection element (27) comprises a centering element (36) cooperating with a centering element (37) of the second electrical connection element (28), so as to center the first electrical connection element (27) relative to the second electrical connection element (28), in the assembled configuration of the concealing device (3) and when the screen (2) is in the recharging position of the battery.

10. The home-automation equipment for closure or solar protection according to any one of claims 1 to 9, **characterized in that** the first electrical connection element (27) comprises a centering element (49) cooperating with a centering element of the load bar (8), so as to position the first electrical connection element (27) relative to the load bar (8) and to center the first electrical connection element (27) relative to the second electrical connection element (28), in the assembled configuration of the concealing device (3).

11. The home-automation equipment for closure or solar protection according to any one of claims 1 to 10, **characterized in that** the holding device (9, 23) of the screen (2) comprises at least one housing (9).

12. A method for recharging a battery (24) for a home-automation equipment for closure or solar protection according to any one of claims 1 to 11, **characterized in that** said method comprises at least the following steps:
- lowering the screen (2) toward the low position,
- connecting an external electrical supply source (25) on the first electrical connection element (27),
- raising the screen (2) to the recharging position of the battery (24), and
- making an electrical connection between the first and second electrical connection elements (27, 28), so as to supply electrical energy to the battery (24) from the external electrical supply source (25).
